# EUROPÄISCHE PATENTSCHRIFT

(11) **EP 0 082 319 B1**
(45) Veröffentlichungstag und Bekanntmachung des Hinweises auf die Patenterteilung: **15.10.1986**
(21) Anmeldenummer: 82110746.3
(22) Anmeldetag: 20.11.1982
(51) Int. Cl.: B65D 51/14, B65D 43/03

(54) **Verschlussanordnung für Einkochglas**
Closure device for preservation jars
Dispositif de fermeture pour bocaux de conserve

(30) Priorität: 15.12.1981 DE 3149558; 18.05.1982 DE 3218717
(43) Veröffentlichungstag der Anmeldung: 29.06.1983
(73) Patentinhaber: J. Weck GmbH & Co., D-7867 Wehr (DE)
(72) Erfinder: Hackelsberger, Franzjosef, Dr., D-7867 Wehr (DE)
(74) Vertreter: Baur, Eduard, Dr.-Ing. Dipl.-Ing.

## Beschreibung

Die Erfindung betrifft eine Verschlußanordnung für ein Einkochglas mit einem zwischen dem Glas und Glasdeckel angeordneten Gummiring.

Einkochgläser der vorgenannten Art sind in vielfacher Ausführung bekannt. So gibt es zunächst das sogenannte Rillenglas. Bei diesem ist der Deckel an seinem heruntergezogenen Rand mit einer Dichtlippe versehen. Die Dichtfläche ist als umlaufende Rille an einem nach außen vorstehenden Flansch des Glases angeordnet. Der nach oben gewölbte Glasdeckel ergibt einen vergrößerten Kopfraum im Glas und damit eine größere Menge Sauerstoff im verschlossenen Glas, der durch Oxydation beim Einkochgut den Vitamingehalt reduziert und den Geschmack und das Aussehen beeinträchtigt. Zum Öffnen des Glases ist der Gummiring schwer abzuziehen und wegen seiner Deformation durch die Rille in seiner Wiederverwendbarkeit stark eingeschränkt.

Weiterhin gibt es ein sogenanntes französisches Einkochglas, auch Bügel-Verschluß-Einkochglas genannt, bei dem sowohl der Glasdeckel wie auch das Glas mit außen umlaufenden Drahtringen versehen sind, die durch ein Drahtscharnier ständig miteinander verbunden bleiben und durch einen dem Drahtscharnier gegenüberliegenden Drahthebelverschluß geöffnet und geschlossen werden. Die Dichtlippe ist am oberen Rand des Glases angeformt. Die Dichtfläche ist am Deckel vorhanden und ausgebildet in der Form eines Konus, auf den der Gummiring aufgezogen wird. Mit dieser konisch ausgeformten und vom Gummiring überzogenen Dichtfläche drückt der Deckel aus einer Schräge auf den Innenrand des Glases, wobei der Druck durch den oben beschriebenen Draht-Hebel-Verschluß erzeugt wird. Die unvermeidlichen Ovalitäten bei der Herstellung von Glasdeckel und Glas müssen bei dieser Verschlußart durch einen besonders dicken, materialintensiven Gummiring und einen starken Anpreßdruck durch den Draht- Hebelverschluß ausgeglichen werden. Da die einkochenden Hausfrauen diesen Drahthebelverschluß, der nach dem Einkochvorgang seine Aufgabe erfüllt hat, erfahrungsgemäß nicht lösen, ist eine Kontrolle der einwandfreien Beschaffenheit des Inhaltes während der Lagerung der gefüllten Gläser in der Praxis nicht gegeben. Schwierigkeiten bis zur Beschädigung von Händen und Küchentüchern ergeben sich auch bei der Reinigung von Glasdeckel, Glas und Draht-Hebelverschluß, die durch das Scharnier des Draht-Hebelverschlusses fest miteinander verbunden sind. Bei dieser Verschlußart besteht im übrigen ein großer Kopfraum, der für das Einkochglas die bereits beim Rillenglas beschriebenen Nachteile mit sich bringt.

Weiterhin sind Einkochgläser mit einem Blechdeckel und einem davon trennbaren Schraubgewinde-Verschluß bekannt. Bei diesen ist die Dichtlippe am Glas und die Dichtfläche in Gestalt einer Füllung aus Latex in einer umlaufenden Vertiefung am Deckel vorhanden. Dieser Metalldeckel ist, weil er zum Öffnen des Glases aufgestoßen werden muß, nur einmal verwendbar. Im übrigen gilt auch bei diesem Verschluß, daß der zu jedem einzelnen Einkochglas dieser Art als Verschluß-Bestandteil mitgelieferte Schraubring, der den Deckel vor und während des Einkochvorganges an das Glas anpreßt und somit nach dem Einkochen seine Funktion erfüllt hat, von den Hausfrauen nach dem Einkochen erfahrungsgemäß nicht abgenommen, sondern sogar noch nachgeschraubt wird. Dadurch ist auch bei diesem Einkochglas eine Kontrolle der einwandfreien Beschaffenheit des Inhalts während der Lagerung der gefüllten Gläser in der Praxis nicht gegeben.

In den überwiegenden Fällen wird beim Einkochen der Deckel unter Zwischenschaltung eines Gummiringes durch einen Spannbügel, eine Federklammer oder dergleichen an das Glas gepreßt. Durch die bei der Erhitzung erfolgende Evakuierung im Glas wird danach der Deckel durch den atmosphärischen Außendruck so an das Glas angepreßt, daß die Halteklammern entfernt werden können. Es ist unbedingt ratsam, diese Halteklammern nach dem Einkochvorgang bzw. nach der Abkühlung des Einkochgutes zu entfernen, weil bei einem nicht richtig steril gekochten bzw. verdorbenen Einkochgut sich im Glas Gase bilden, die die dichte Anlage des Deckels am Glas lösen. Somit ist es für den Benutzer, sofern der Deckel lose oder vergleichsweise lose auf dem Glas aufliegt, leicht erkennbar, daß das Einkochgut einen Schaden erlitten hat und in der Regel ungenießbar ist. Aus den vorerwähnten Gründen sind Einkochgläser, bei denen der Deckel über einen Zwangsverschluß, beispielsweise einen Draht- Hebelverschluß oder einen Schraubverschluß ständig durch mechanische Mittel am Glas angepreßt ist, nachteilig, weil sich nicht feststellen läßt, ob sich während der Lagerung im Glas Gase gebildet haben, die üblicherweise zu einem locker aufliegenden Deckel geführt haben würden. Da bei den vorgenannten, durch Zwangsverschluß befestigten Deckeln diese Kontrolle nicht möglich ist, besteht die Gefahr, daß verdorbenes Einkochgut gegessen wird.

Zu den Einkochgläsern zählt auch das Flachrandglas. Bei diesem ist die Dichtlippe am Deckel angeordnet. In Richtung nach innen ist neben der Dichtlippe ein in das Glasinnere hineinragender umlaufender Vorsprung vorhanden, wobei der Außendurchmesser dieses Vorsprunges bedeutend geringer ist als der Innendurchmesser des Halses des Glases. Dadurch ist die Zentrierung des Deckels zum Glas unzureichend. Der hochgezogene Deckel ergibt über dem Glas ebenfalls einen vergröberten Kopfraum mit den vorbeschriebenen Nachteilen.

Bei dem sogenannten Massivrandglas ist die Dichtlippe ebenfalls am Deckel vorhanden, im Unterschied zum vorgenannten Flachrandglas aber der Zentrierrand nicht am Deckel, sondern innenseitig an der Dichtfläche des Glases angeformt. Bei diesem Massivrandglas ergibt der nach oben gezogene Deckel ebenfalls einen vergrößerten Kopfraum mit den vorerwähnten Nachteilen für das Einkochgut. Seine Dichtfläche und der Zentrierrand sind nicht einfach zu reinigen.

Ein Flachrandglas und ein Massivrandglas lassen sich leicht öffnen, da der Gummiring auf der Dichtfläche eben aufliegt. Das ermöglicht auch die mehrfache Verwendung des Gummiringes. Das Flachrandglas und auch das Massivrandglas haben aber den erheblichen Nachteil, daß die Dichtfläche am Glas nach der Herstellung des Glases geschliffen werden muß, und zwar aus folgenden Gründen:

Weithalsgefäße, und dazu zählen auch wegen ihres Durchmessers, ihrer Höhe und ihrer dünnen Wandstärke die Einkochgläser, können nicht in einem Arbeitsgang geformt werden. Für ihre Produktion wird das sogenannte Preß-Blas-Verfahren angewendet. Dabei fällt der Glastropfen in eine Vorform und wird dort durch einen Stempel gepreßt, wobei nur die Hals- und Mündungspartie des Glases schon ihre endgültige Gestalt erhält. Der hierbei noch unfertige Zwischenkörper, vom Glasmacher auch Külbel genannt, wird anschließend in einer zweiten Form mittels Druckluft oder mittels Vakuum oder mittels beider Kräfte in die endgültige Gestalt des Gefäßes geformt. Durch das Einlegen des Külbels in die zweite Form geschieht es vielfach, daß durch den Transport, die Temperatur oder sonstige Bedingungen der vorgeformte Glashals solche Veränderungen seiner Raumform erhält, daß die Dichtfläche nicht die notwendige Planität aufweist. Daher ist es erforderlich, die Dichtfläche am Glas in einem nachträglichen Arbeitsgang plan zu schleifen.

Schließlich ist auch noch bekannt eine Haushaltsflasche mit Flachrillendichtung in der Weise, daß sowohl am Glas wie am Deckel eine Dichtfläche vorhanden ist, auf der jeweils mehrere zentrisch angeordnete Rillen verlaufen. Nachteilig ist, daß sowohl der Deckel wie der Gummiring sich nicht mit der notwendigen Sicherheit zentrisch auf das Glas auflegen lassen. Falls sich dadurch die am Glas und Deckel angeordneten Dichtrillen in ihrer Lage überschneiden, ist ein sicherer Verschluß nicht mehr gewährleistet.

Aus der Zeitschrift "Verpackungsrundschau", Nr. 8, 1954, Seite 378 ist ein Industrieglas-Verschluß in Gestalt eines Deckels aus Aluminium bekannt, der an seiner Innenseite mit einer eingespritzten elastischen Spezialgummierung versehen über den Rand eines Glases gestülpt und an einer Hinterschneidung des Glasrandes gesichert ist. Der Gummi des Deckels dichtet dabei die ebene Stirnfläche und den sich daran nach außen anschliessenden oberen Teil des gewölbten Glasaußenrandes ab. Durch den stets festen Sitz des Deckels ist dieser Verschluß für Einkochgläser nicht geeignet.

Durch das DE-GM 1 736 913 ist eine Verschlußanordnung für Einkochgläser bekannt, die einen Deckel aus biegsamem thermoplastischem Kunststoff hat, dessen von der Stirnseite des Deckels nach unten ragender gewölbter Rand sich nicht nur über den oberen Rand des Glases, sondern auch über eine darunter liegende, umlaufende Rille erstreckt und hieran anschließend einen nach außen gerichteten umlaufenden Rand hat.

Durch die US-PS 3 556 338 ist ein Glas bekannt, das einen nach außen vorstehenden umlaufenden oberen Rand hat, über dem ein aus elastischem Werkstoff, insbesondere aus Polyäthylen bestehender Deckel gestülpt ist, der dicht an der Innenfläche, der ebenen Oberfläche und auch der Außenfläche des Glasrandes anliegt.

Die US-PS 806 232 zeigt eine Verschlußanordnung für ein Einkochglas bei Anwendung eines flachen breiten Gummiringes nach dem Prinzip der örtlich erhöhten Flächenpressung durch Eindringen in den Gummiring. Dazu ist der obere Rand des Glases in seiner Mitte mit einer im Querschnitt etwa halbkreisförmigen Dichtlippe versehen, an die sich zu beiden Seiten V-förmige Vertiefungen anschließen. Der bei Verwendung eines flachen breiten Gummiringes zugeordnete gegenüberliegende Auflagerand des Glasdeckels ist bei einer Ausführungsform mit einer der Dichtlippe gegenüberliegenden Vertiefung und zu beiden Seiten im Querschnitt V-förmigen Keilen und in seiner anderen Ausführungsform mit einem der Dichtlippe gegenüberliegenden Keil mit zu beiden Seiten angeordneten, im Querschnitt etwa halbkreisförmigen Vertiefungen versehen.

Die FR-PS 749 155 zeigt ebenfalls in vielen Ausführungsformen eine Verschlußanordnung an einem Einkochglas, bei der die unter Anwendung eines flachen und breiten Gummiringes abzudichtenden Flächen vom oberen Glasrand und Auflagerand des Deckels nicht eben, sondern bogenförmig bzw. winkelförmig sind. In Figur 5 rechter Teil ist eine Ausbildung dargestellt, bei der der obere umlaufende Rand des Glases eine abgerundete Dichtlippe und der Auflagerand des Glasdeckels eine der Dichtlippe gegenüberliegende umlaufende Vertiefung mit im Querschnitt gesehen einem Krümmungsradius hat, der größer ist als der Krümmungsradius der Dichtlippe mit der Maßgabe, daß bei zwischengelegtem Gummiring im Querschnitt gesehen die Umfangslinien der Dichtlippe am Glasrand und der Vertiefung im Auflagerand des Glasdeckels parallel verlaufen, sich im wesentlichen über einen Winkelbetrag von etwa 180° erstrecken und somit der Gummiring im wesentlichen über seine gesamte Breite zusammengedrückt wird.

Die Verschlußanordnungen nach der US-PS 806 232 und FR-PS 749 155 erfordern zu einer sicheren Abdichtung durch die notwendige starke Verformung des Gummiringes solch hohe Anpreßdrücke, die bei einem Einkochglas allenfalls mit einer nach dem Einkochvorgang verbleibenden Halteklammer erreichbar sind. Auch erfordert das Abziehen des Gummiringes hohe Kräfte.

Die vorliegende Erfindung geht von der Aufgabe aus, eine Verschlußanordnung für ein Einkochglas mit einem Glasdeckel zu schaffen, die bei einfacher Raumform in kostengünstiger Weise ohne Nachbearbeitung der Dichtflächen herstellbar und bei geringen Anpreßdrücken sicher in der Anwendung ist.

Zur Lösung dieser Aufgabe wird bei einer Verschlußanordnung für ein Einkochglas mit einem zwischen dem oberen Rand des Einkochglases und dem Glasdeckel vorhandenen flachen Gummiring, wobei der obere umlaufende Rand des Glases eine abgerundete Dichtlippe und der Auflagerand des Glasdeckels eine der Dichtlippe gegenüberliegende umlaufende Vertiefung mit im Querschnitt gesehen einen Krümmungsradius hat, der größer ist als der Krümmungsradius der Dichtlippe, erfindungsgemäß vorgeschlagen, daß der Krümmungsradius der Dichtlippe im Bereich von 1,5 mm bis 3 mm liegt, vorzugsweise ca. 2 mm beträgt und daß der Krümmungsradius R2 der Vertiefung im Glasdeckel größer ist als der Krümmungsradius R1 der Dichtlippe plus der Dicke des unverformten Gummiringes.

Durch die erfindungsgemäße Lösung wird erreicht, daß bei einfacher Ausbildung ohne eine Bearbeitung von Glas und Glasdeckel die keilförmige Dichtlippe von unten teilweise in den Gummiring eindringt und die Vertiefung im Glasdeckel den Gummiring um die keilförmige Dichtlippe herumlegt. Dabei ist der Gummiring trotz hoher Abdichtung sehr einfach mit geringem Kraftaufwand abzuziehen. Nach dem Einkochen sind keine Halteklammern notwendig.

Die vorbeschriebene Dichtlippe am Glas hat für die Benutzung des Einkochglases den Vorteil, daß sie nach dem Einfüllen des Einkochgutes schnell und rückstandslos gereinigt werden kann und dadurch eine erhöhte Sicherheit für das Schließen des Einkochglases bietet. Zugleich hat diese für Einkochgläser bisher nicht übliche Dichtlippe den Vorteil, gegen Beschädigungen ihres Dichtungsrandes sehr stabil zu sein und eine Randbeschädigung, wenn sie je eingetreten sein sollte, durch einfaches und umlaufendes Abfühlen mit dem Finger ganz leicht erkennbar zu machen. Im übrigen wäre eine Beschädigung für die Dichtfunktion nur dann von Wirkung, sofern sie in der Spitze des abgerundeten Keiles vorhanden sein würde.

Besonders vorteilhaft ist die Ausbildung, daß bei einer Dicke des Gummiringes von 1 mm die Oberfläche der Dichtlippe im Querschnitt gesehen einen Krümmungsradius von ca. 1,5 mm und die Oberfläche der Vertiefung des Deckels einen Krümmungsradius von ca. 3 mm hat.

Ein weiterer erfindungsgemäßer Vorschlag geht dahin, daß die Oberfläche des Randes des Glases zu beiden Seiten im Anschluß an den Keil eine dieser gegenüber entgegengesetzte Krümmung hat.

In weiterer erfindungsgemäßer Ausgestaltung wird vorgeschlagen, daß die in der Oberseite des Glasdeckels eingepreßte Vertiefung bei gleicher oder annähernd gleicher Wanddicke des Glasdeckels an der Deckelunterseite einen über den Auflagerand vorstehenden, großflächigen Vorsprung bildet und der umlaufende Außenrand des Vorsprunges an der Unterseite des Glasdeckels an seiner unteren Kante einen Zentrierkonus und daran nach oben in Richtung zum Auflagerand anschließend einen im wesentlichen zylindrischen Flächenabschnitt hat, der in die Krümmung der Vertiefung des Auflagerandes übergeht. Durch diese Vertiefung wird der Deckel formsteif, so daß er sich bei seiner Produktion nicht verformen und verziehen kann. Zugleich wird ein günstiger verkleinerter Kopfraum im Glas erhalten. Schließlich geht ein weiterer erfindungsgemäßer Vorschlag dahin, daß an der Oberseite des Deckels zwei stufenförmige Vertiefungen vorhanden sind, wobei die obere erste bzw. äußere Vertiefung einen größeren Durchmesser und eine geringere Tiefe als die zweite innere Vertiefung hat und in einer Weiterbildung dazu die obere bzw. äußere Vertiefung einen Durchmesser hat, der geringfügig größer ist als der Außendurchmesser des an der unteren Außenkante des Glasdeckels vorhandenen, mit Zentrierung versehenen Vorsprunges und die zweite innere Vertiefung einen Durchmesser hat, der geringfügig größer ist als der Außendurchmesser des unteren Randes des Glases. Dadurch ist zunächst das verrutschungsfreie und zugleich raumsparende Aufeinanderstapeln der Glasdeckel und Aufstapeln des Bodens des Glases auf dem Deckel des darunterliegenden Glases möglich.

Die Erfindung ist in der Zeichnung beispielhaft dargestellt. Es zeigen:
Figur 1 ein Einkochglas mit Glasdeckel, Gummiring und Halteklammer in Seitenansicht und im Schnitt,
Figur 2 zwei übereinander gestapelte Glasdeckel mit aufgezogenem Gummiring im vertikalen Schnitt,
Figur 3 eine teilweise Darstellung des Glases, abgestellt auf den Glasdeckel des darunter befindlichen Glases im vertikalen Schnitt,
Figur 4 einen Teilausschnitt zwischen dem oberen Rand des Glases und Teil des aufliegenden Deckels mit umlaufender Vertiefung ohne Gummiring im vertikalen Schnitt,
Figur 5 die Darstellung nach Figur 4 mit aufgezogenem Gummiring.

Dabei ist in den Figuren 1 bis 3 die erforderliche umlaufende Vertiefung im Aufglagerand des Glasdeckels nicht dargestellt.

Figur 1 zeigt ein Einkochglas 10. Abweichend von der Darstellung in Figur 1 kann dieses Einkochglas verschiedene Breiten, Höhen und Raumformen haben. So kann es auch, nach dem Preß-Blas-Verfahren hergestellt, einen oben eingezogenen Öffnungsrand haben.

Vorteilhaft ist jedoch ein Einkochglas der in Figur 1 grundsätzlich dargestellten Ausbildung, weil es die einzukochende Ware leicht einfüllen und nach späterer Entfernung des Glasdeckels auch leicht entnehmen läßt.

Das Glas 10 hat einen oberen umlaufenden, mit nach außen gerichteten Flansch versehenen Rand 11 mit einer an seiner Oberseite umlaufenden Dichtlippe, die im Querschnitt gesehen einen oben gerundeten Keil 12 darstellt. Dies geht insbesondere aus Figur 4 hervor, die den oberen keilförmigen Rand und auch den Deckel sowie den dazwischen liegenden Gummiring in starker Vergrößerung zeigt. Nach dem Ausführungsbeispiel in Figur 4 ist die Keilspitze mit einem Radius R von ca. 2 mm abgerundet.

An die Dichtlippe des Glases in Gestalt des stark abgerundeten Keiles 12 schließt sich am Flansch 11 unmittelbar die gewölbte umlaufende Fläche 12a und Seitenfläche 11 mit der abgerundeten Kante 11b an, die in die untere horizontale Anlagefläche 13 übergeht.

Anschließend an die im Querschnitt abgerundete keilförmige Oberseite des Randes 11 hat der Innenrand einen zylindrischen Abschnitt 14, an den sich nach unten anschliessend ein in Richtung zum Inneren des Glases geneigter Abschnitt 15 anschließt.

Der Deckel 16 aus Glas ist mit einer Glaspresse gepreßt. Er hat einen in seiner Ebene liegenden, als Dichtfläche dienenden Auflagerand 17. Der Deckel hat weiterhin seitlich neben dem Auflagerand 17 an seiner Oberseite eine erste eingepreßte Vertiefung 18 und eine zweite Vertiefung 19. Es sei verstanden, daß diese beiden Vertiefungen mit einem Stempel in einem Arbeitsgang erfolgen. Die Vertiefung 19 gibt bei gleicher oder annähernd gleichbleibender Wanddicke an der Deckelunterseite einen Vorsprung 20, dessen umlaufender Außenrand 21 die Seitenbegrenzung des Auflagerandes 17 sowie Zentrier- und Halterand des Gummiringes 22 und zugleich Zentrierung des Deckels 16 am Innenrand 14, 15 des Glases 10 ist, die eine verschlußhindernde Verschiebung zwischen Deckel 16 und Einkochglas 10 ausschließt. Dies bedeutet, daß die Ausbildung des Außenrandes des in das Glas dringenden Vorsprunges des Deckels und der Innenwandung des oberen Glasrandes mit vergleichsweise geringer Toleranz, d.h. geringen Abständen der Teile zueinander herstellbar ist.

Die Oberfläche des stark abgerundeten Keils hat im Querschnitt gesehen eine Kreislinie mit dem Radius RI, der 1,5 bis 3 mm beträgt. Die Kreislinie erstreckt sich über einen Winkel a von ca. 90° C. Im unmittelbaren Anschluß an diese im Querschnitt kreisförmige Oberseite des Keiles 12 schließen sich zu beiden Seiten die Flächen 12a und 12b mit umgekehrtem Richtungssinn an. Mit anderen Worten kann auch dargelegt werden, daß sich an die im Querschnitt konvexe kreisförmige Fläche 12 zu beiden Seiten konkave Flächen 12a und 12b anschließen.

Der Deckel 16 hat eine Anlagefläche 17, die ringsumlaufend im Bereich des gegenüberliegenden Keils am Rande 11 des Glases eine Vertiefung 17 ist, die im Querschnitt gesehen, eine auf einer Kreislinie liegende Oberfläche mit einem Radius R2 hat, die sich ebenfalls über einen Winkel ß von ca. 90" C erstreckt.

Figur 5 zeigt, daß zwischen dem Keil 12 und der Ausnehmung 17 der Gummiring 22 angeordnet ist, in den der Keil von unten teilweise eindringt. Figur 5 zeigt weiterhin, daß die Ausnehmung 17 den Gummiring um den Keil herumlegt, so daß eine große Anlagefläche des Gummiringes an dem Keil vorhanden ist, die sich nahezu über den zu Figur 4 beschriebenen Winkelbetrag a erstreckt. Auch hat der Gummiring 22 zufolge seiner'ringsumlaufenden gewölbten Anlage an der Ausnehmung 17 eine gute Abdichtung.

Obwohl der Gummiring ringsumlaufend zufolge der Ausbildung des Keiles 12 und der Ausnehmung 17 eine gewölbte Form hat, ist er trotz hoher Abdichtung sehr einfach mit geringem Kraftaufwand abzuziehen.

Der Radius R1 der konvexen Oberfläche des Keiles 12 beträgt nach dem Ausführungsbeispiel 1,5 mm. Bei einer Dicke des Gummiringes von 1 mm beträgt der Radius R2 der konkav gekrümmten Oberfläche der Ausnehmung 17 3 mm.

Der durch die Vertiefung in der Oberseite des Deckels erhaltene und in das Glas hineinragende Vorsprung 21 ist nach Figur 4 so tief gezogen, daß der maßgerechte Gummiring vom Wandungsabschnitt 21 nicht abrutschen kann, so daß die Hausfrau beim Einkochvorgang den Deckel mit Ring durch einfachen Handgriff auflegen kann. Mit 21 ist ein Zentrierkonus bezeichnet.

Der Zentrierkonus, der sich von der Außenseite des Deckels als Vertiefung darstellt, erbringt zusätzlich folgende Funktionen:

Die Vertiefung 18 ermöglicht nach der vorherigen Deckelreinigung in Heißwasser und der nachfolgenden Ringauflage bei der Vorbereitung zum Einkochen das Ineinanderstapeln der Deckel, wie das in Figur 2 dargestellt ist, desgleichen das raumsparende und beschädigungssichere Ineinanderstapeln loser Deckel bei der Aufbewahrung im Haushalt. Die Vertiefung 19 ermöglicht das rutschsichere und raumsparende Übereinanderstellen der Gläser im Einkochtopf bzw. beim industriellen Einkochen im Autoklaven, wodurch sich durch bessere Raumausnutzung des Kessels auch eine bessere Energieausnutzung ergibt. Vorteile ergeben sich auch durch die Stapelung gefüllter Einkochgläser bei der Aufbewahrung im Haushalt bzw. im Verkaufsregal des Handels.

Durch den in das Glas hineinragenden Zentrierkonus als Folge der Vertiefung 18 bzw. 19 wird eine bedeutende Verkleinerung des Kopfraumes im Glas erreicht, wodurch die Sauerstoffmenge über dem Einkochgut, die dort durch Oxydation auf den Vitamingehalt, den Geschmack und das Aussehen des Füllgutes nachteiligen Einfluß hat, wirkungsvoll herabgesetzt wird.

Einen weiteren Vorteil bietet die in dem Glasdeckel vorhandene Vertiefung 18 bzw. 19 dadurch, daß die im wesentlichen vertikal gerichtete Seitenwandung 23 oder der im Anschluß daran befindliche Boden der Vertiefung 19 oder aber auch die im wesentlichen vertikal gerichtete Wandung 24 oder der sich unmittelbar daran anschließende Boden der Vertiefung 18 ebenso einfachen wie funktionssicheren Federklammern 25, beispielsweise aus Federstahl oder federndem Kunststoff, in Verbindung mit der am Glas vorhandenen Unterscheidung 13 an der Unterseite der als Flansch ausgebildeten Randes 11 zum Einkochen einen guten Ansatz und Halt bieten. In der Regel genügen zum Einkochen zwei solcher Federklammern.

Die Vertiefungen in der Oberseite des Deckels führen bei seiner Produktion und der anschließenden Kühlung auch dazu, daß der Deckel durch die dadurch erhaltene Raumform besonders formsteif wird und aus diesem Grunde die Gummiringauflagefläche 17 frei von Verformungen und in der ursprünglichen Raumform bleibt, so daß sie auch aus diesem Grunde keiner Bearbeitung durch Schleifen bedarf.

## Patentansprüche

1. Verschlußanordnung für ein Einkochglas (10) mit einem zwischen dem oberen Rand des Einkochglases und dem Glasdeckel (16) vorhandenen flachen Gummiring (22), wobei der obere umlaufende Rand des Glases eine abgerundete Dichtlippe (12) und der Auflagerand des Glasdeckels eine der Dichtlippe gegenüberliegende umlaufende Vertiefung (17) mit im Querschnitt gesehen einen Krümmungsradius hat, der größer ist als der Krümmungsradius der Dichtlippe, dadurch gekennzeichnet, daß der
Krümmungsradius der Dichtlippe (12) im Bereich von 1,5 mm bis 3 mm liegt, vorzugsweise ca. 2 mm beträgt und daß der Krümmungsradius (R2) der Vertiefung (17) im Glasdeckel (16) größer ist als der Krümmungsradius (R1) der Dichtlippe (12) plus der Dicke des unverformten Gummiringes (22).

2. Verschlußanordnung nach Anspruch 1, dadurch gekennzeichnet, daß bei einer Dicke des Gummiringes (22) von 1 mm die Oberfläche der Dichtlippe (12) im Querschnitt gesehen einen Krümmungsradius von ca, 1,5 mm und die Oberfläche der Vertiefung (17) des Deckels (16) einen Krümmungsradius von ca. 3 mm hat.

3. Verschlußanordnung nach den Ansprüchen 1 oder 2, dadurch gekennzeichnet, daß der obere Rand des Glases zu beiden Seiten im Anschluß an die Dichtlippe (12) eine dessen Krümmung gegenüber entgegengesetzte Krümmung (12a) hat.

4. Verschlußanordnung nach einem der Ansprüche 1 bis 3, dadurch gekennzeichnet, daß die in der Oberseite des Glasdeckels eingepreßte Vertiefung (19) bei gleicher oder annähernd gleicher Wanddicke des Glasdeckels (16) an der Deckelunterseite einen über den Auflagerand (17) vorstehenden, großflächigen Vorsprung (20) bildet und der umlaufende Außenrand (21) des Vorsprunges an der Unterseite des Glasdeckels (16) an seiner unteren Kante einen Zentrierkonus (21a) und daran nach oben in Richtung zum Auflagerand anschließend einen im wesentlichen zylindrischen Flächenabschnitt hat, der in die Krümmung der Vertiefung (17) des Auflagerandes übergeht.

5. Verschlußanordnung nach Anspruch 4, dadurch gekennzeichnet, daß an der Oberseite des Deckels zwei stufenförmige Vertiefungen (18, 19) vorhanden sind, wobei die obere erste bzw. äußere Vertiefung (18) einen größeren Durchmesser und eine geringere Tiefe als die zweite innere Vertiefung (19) hat.

6. Verschlußanordnung nach Anspruch 5, dadurch gekennzeichnet, daß die obere bzw. äußere Vertiefung (18) einen Durchmesser hat, der geringfügig größer ist als der Außendurchmesser des an der unteren Außenkante des Glasdeckels vorhandenen, mit Zentrierung versehenen Vorsprunges und die zweite innere Vertiefung (19) einen Durchmesser hat, der geringfügig größer ist als der Außendurchmesser des unteren Randes des Glases (10).

## Claims

1. Closure arrangement for a glass bottling jar (10) with a flat rubber ring (22) present between the upper rim of the glass bottling jar and the glass jar lid (16), wherein the upper encircling rim of the glass jar has a rounded sealing lip (12) and the supporting rim of the glass jar lid has an encircling depression (17), which lies opposite the sealing lip and seen in cross-section has a radius of curvature which is greater than the radius of curvature of the sealing lip, characterised thereby, that the radius of curvature of the sealing lip (12) lies in the range of 1.5 millimetres to 3 millimetres, preferably amounts to about 2 millimetres and that the radius of curvature (R2) of the depression (17) in the glass jar lid is greater than the radius of curvature (R1) of the sealing lip (12) plus the thickness of the undeformed rubber ring (22).

2. Closure arrangement according to claim 1, characterised thereby, that for a thickness of the rubber ring (22) of 1 millimetre, the surface of the sealing lip (12) seen in cross-section has a radius of curvature of about 1.5 millimetres and the surface of the depression (17) of the lid (16) has a radius of curvature of about 3 millimetres.

3. Closure arrangement according to the claims 1 or 2, characterised thereby, that the upper rim of the glass jar at both sides adjacent the sealing lip (12) has a curvature (12a) in a sense opposite to the curvature thereof.

4. Closure arrangement according to one of the claims 1 to 3, characterised thereby, that the depression (19), which is impressed in the upper side of the glass jar lid, with equal or nearly equal wall thickness of the glass jar lid (16) forms a large area protrusion (20) projecting at the underside of the lid beyond the supporting rim (17) and the encircling outer rim (21) of the protrusion at the underside of the glass jar lid (16) has a centring cone (21a) at its lower edge and, adjacent thereto upwardly in direction towards the supporting rim, a substantially cylindrical surface portion which passes over into the curvature of the depression (17) of the supporting rim.

5. Closure arrangement according to claim 4, characterised thereby, that two step-shaped depressions (18, 19) are present at the upper side of the lid, wherein the upper first or outer depression (18) has a greater diameter and a lesser depth than the second, inner depression (19).

6. Closure arrangement according to claim 5, characterised thereby, that the upper or outer depression (18) has a diameter which is slightly greater than the external diameter of the protrusion, which is present at the lower outside edge of the glass jar lid and is provided with centring, and the second, inner depression (19) has a diameter which is slightly greater than the external diameter of the lower rim of the glass jar (10).

## Revendications

1. Dispositif de fermeture de bocal à conserves (10), qui comporte un anneau de caoutchouc plat (22) se trouvant entre le bord supérieur du bocal à conserves et le couvercle de verre (16) de celui- ci, le bord périphérique supérieur du bocal présentant une lèvre d'étanchéité arrondie (12) et le bord d'appui du couvercle présentant un creux périphérique (17) se trouvant en regard de la lèvre d'étanchéité, creux (17) qui, vu en coupe transversale, présente un rayon de courbure supérieur au rayon de courbure de la lèvre d'étanchéité,
caractérisé en ce que le rayon de courbure (R1) de la lèvre d'étanchéité (12) est d'une valeur comprise entre 1,5 mm et 3 mm, et est de préférence d'environ 2 mm, et en ce que le rayon de courbure (R2) du creux (17) formé dans le couvercle (16) est supérieur à la somme du rayon de courbure (R1) de la lèvre d'étanchéité (12) et de l'épaisseur de l'anneau de caoutchouc (22) à l'état non déformé.

2. Dispositif de fermeture suivant la revendication 1,
caractérisé en ce que, pour une épaisseur de l'anneau de caoutchouc (22) de 1 mm, la surface de la lèvre d'étanchéité (12) a, vue en coupe transversale, un rayon de courbure d'environ 1,5 mm et en ce que la surface du creux (17) que présente le couvercle (16) a un rayon de courbure d'environ 3 mm.

3. Dispositif de fermeture suivant l'une ou l'autre des revendications 1 et 2,
caractérisé en ce que le bord supérieur du bocal présente, au voisinage de la lévre d'étanchéité (12), de part et d'autre de celle-ci, des incurvations (12a et 12b) qui sont opposées à celle du bord supérieur du bocal.

4. Dispositif de fermeture suivant l'une quelconque des revendications 1 à 3,
caractérisé en ce qu'un évidement (19) formé par pression à la face supérieure du couvercle (16) du bocal, le couvercle (16) ayant une épaisseur de paroi constante ou
approximativement constante, forme, à la face inférieure du couvercle, une saillie (20) de grande surface, qui rentre au-delà du niveau du bord d'appui (17), et en ce que le bord externe
périphérique (21) de la saillie de la face inférieure du couvercle (16) du bocal forme, à son bord inférieur, un cône de centrage (21 a) et comporte, faisant suite, vers le haut, à ce cône de centrage, en direction du bord d'appui (17), une partie de surface sensiblement cylindrique, qui est
prolongée par l'incurvation du creux (17) du bord d'appui.

5. Dispositif de fermeture suivant la revendication 4, caractérisé en ce qu'à la face supérieure du couvercle, il est prévu deux évidements étagés (18, 19), le premier de ces évidements (18), c'est-à-dire l'évidement externe ou supérieur, étant de plus grand diamètre et de moindre profondeur que le second évidement (19) ou évidement interne.

6. Dispositif de fermeture suivant la revendication 5, caractérisé en ce que l'évidement externe ou supérieur (18) présente un diamètre qui est légèrement supérieur au diamètre externe de la saillie comportant un cône de centrage qui est prévue au bord externe inférieur du couvercle du bocal, et en ce que le second évidement ou évidement interne (19) présente un diamètre qui est légèrement supérieur au diamètre externe du bord inférieur du bocal (10).
